# EUROPÄISCHE PATENTSCHRIFT

(11) **EP 0 053 755 B1**
(45) Veröffentlichungstag und Bekanntmachung des Hinweises auf die Patenterteilung: **30.07.1986**
(21) Anmeldenummer: 81109859.9
(22) Anmeldetag: 24.11.1981
(51) Int. Cl.: B02C 13/13

(54) **Prallmahl-Verfahren und -Anlage**
Method and arrangement for impact crushing
Procédé et installation pour le broyage à impact

(30) Priorität: 25.09.1981 DE 3138259; 08.12.1980 DE 3046173
(43) Veröffentlichungstag der Anmeldung: 16.06.1982
(73) Patentinhaber: Eisenegger, Edwin, CH-9242 Oberuzwil (CH)
(72) Erfinder: Eisenegger, Edwin, CH-9242 Oberuzwil (CH)
(74) Vertreter: Grünecker, Kinkeldey, Stockmair & Schwanhäusser Anwaltssozietät

## Beschreibung

Die Erfindung bezieht sich auf ein Prallmahl-Verfahren von körnigem Rohgut in ein Fertiggut von engem vorbestimmten Körnungsband, bei dem vor Beendigung einer Prallmahlphase entlang eines sich im wesentlichen über den gesamten Mahlweg von der Einspeisung bis zu dieser hin erstreckenden Siebmantels mindestens ein Teil von nicht durch den Siebmantel hindurchgetretenen Mahlgutanteilen aus der Prallmahlung entfernt wird. Außerdem bezieht sich die Erfindung auf eine Prallmahl-Anlage zur Durchführung des Prallmahl-Verfahrens mit im Mahlraum innerhalb des Siebmantels umlaufenden Prallwerkzeugen, einer das Rohgut in den Mahlraum führenden Speisevorrichtung, einer außerhalb des Siebmantels das Fertiggut abführenden Austragvorrichtung und einer in Umlaufrichtung der Prallwerkzeuge vor der Speisevorrichtung angeordneten, mit einer Abführleitung verbundenen Abzugsvorrichtung für nicht durch den Siebmantel hindurchgetretene Mahlgutanteile.

Bei einem solchen aus der FR-A-943 826 bekannten Prallmahl-Verfahren bzw. einer Prallmahl-Anlage wird ein nicht durch den Siebmantel hindurchgetretener Mahlgutanteil, der aus leichteren bzw. gröberen Anteilen des Mahlgutes besteht, mit Hilfe von Trägerluft aus der Prallmahlung entfernt.

Aus der US-A-4 183 471 ist eine Prallmahl-Anlage bekannt, mit der Alfalfa in die gröberen Stengel- und Faserteile und die feineren Blatteile getrennt werden soll. Die feineren Blatteile treten dabei durch einen die untere Hälfte des Mahlraumes begrenzenden Siebmantel. Die gröberen Stengel- und Faserteile können über eine in die obere Hälfte des Mahlraumes mündende Öffnung austreten, was infolge der durch die umlaufenden Prallwerkzeuge auf diese gröberen Teile ausgeübte Zentrifugalkraft erfolgt. Mit dieser Öffnung zum Austritt der gröberen Teile aus dem Mahlraum ist eine Absaugleitung verbunden.

Aus der DE-B-12 21 083 ist eine Prallmahl-Anlage mit einem Windsichter bekannt, bei der das gesamte Mahlgut aus dem Mahlraum heraus über einen Steigkanal einem Sichtraum des Windsichters zugeführt wird. Das bei der Windsichtung abgetrennte Übergut wird mit Hilfe einer Pendelklappe erneut dem Mahlraum zugeführt.

Aus der US-A-3184170 ist es bekannt, bei Hammer-, Schlag- und Schleudermühlen das gemahlene Gut nach einem oder mehreren Mahlphasen einer Windsichtung zu unterwerfen und das gegenüber einem Grenzgewicht schwerere Übergut erneut einer Zerkleinerungs- oder MahlPhase, vorzugsweise in Kombination mit frisch eingespeistem Rohgut, zuzuführen.

Aus der SU-A-13 99 22 ist es bekannt, bei Hammer-, Schlag- und Schleudermühlen mit im Mahlraum innerhalb eines Siebmantels umlaufenden Zerkleinerungs-Werkzeugen wie Prallschläger oder Mahlhämmer das innerhalb eines gewünschten Körnungsbandes durch den Siebkörper hindurchgetretene Fertiggut mechanisch oder pneumatisch abzufördern und den nach einer ersten Zerkleinerungs-Phase noch im Mahlraurn innerhalb des Siebmantels verbleibenden Anteil an ungenügend zerkleinertem und nicht hindurchgetretenem Mahlgut aus diesem als Rückführgut abzuziehen und der Zerkleinerung, zusammen mit frischem Rohgut, durch mechanische Rückführung wieder zuzugeben.

Beide Zerkleinerungsverfahren zur Erzeugung eines gemahlenen Fertiggutes möglichst engen Korngrößenbandes scheitern daran, daß ein zu großer Anteil an auf Fertiggut-Feinheit ermahlenen Mahlgut mit dem aus einer ersten Mahlphase weitergezogenen Übergut in weitere Zerkleinerungsphasen vermischt bleibt. Diese weiteren Zerkleinerungsphasen werden damit unnötig mit Zerkleinerungsgut belastet, so daß der Gesamtwirkungsgrad bei gleichzeitiger Überdimensionierung von Anlageteilen gering ist.

Aufgabe der Erfindung ist es, ein Verfahren der im Oberbegriff des Anspruches 1 genannten Art so weiterzubilden, daß der Gesamtwirkungsgrad zur Erzeugung eines Fertiggutes innerhalb eines bestimmten Körnungsbandes verbessert und dabei der Anteil an Feinstgut verringert werden, dessen Körnung wesentlich kleiner als die durch den Siebmantel bestimmteist. sowie eine Prallmahl-Anlage zur Durchführung des Verfahrens zu schaffen.

Bei einem Prallmahl-Verfahren der genannten Art ist diese Aufgabe durch die im kennzeichnenden Teil des Anspruchs 1 angegebenen Merkmale gelöst.

Ausgestaltungen der Erfindung sind in den Unteransprüchen und die erfindungsgemäße Prallmahl-Anlage ist im Anspruch 12 angegeben.

Die Erfindung ist besonders vorteilhaft in der Getreide- und Futtermittel-Müllerei anzuwenden, deren Rohgüter inhomogen und von unterschiedlicher Dichte und deren Fertiggüter von unterschiedlicher Wichte sind. Diese Eigenschaften erschweren die Korngrößen-Trennung, die im allgemeinen nur durch Siebung möglich ist.

Das erfindungsgemäße Verfahren zeichnet sich dadurch aus, daß vor Beendigung einer Prallmahl-Phase, das heißt vor dem vollständigen .Durchlaufen des Mahlweges, also vor dem erneuten Erreichen der Einspeisestelle durch das für eine Prallmahl-Phase zuvor eingespeiste Mahlgut, mindestens ein Großteil des nicht durch den Siebmantel hindurchgetretenen Mahlgutanteils abgezogen und damit aus der Prallmahlung entfernt wird. Vorzugsweise geschieht dieses Abziehen des nicht durch den Siebmantel hindurchgetretenen Mahlgutanteils kurz vor Erreichen der Einspeisestelle für das Rohgut, so daß bei sich im wesentlichen über den gesamten Mahlweg erstreckendem Siebmantel ein großer Teil des auf die erforderliche Korngröße bereits zerkleinerten Mahlgutes als Fertiggut durch den Siebmantel hindurchtreten kann, während ein ebenfalls bereits die erforderliche Korngröße aufweisender Anteil des Mahlgutes zusammen mit einem noch nicht auf die erforderliche Korngröße zerkleinerten Übergutanteils, die beide nicht durch den Siebmantel hindurchgetreten sind, abgezogen und damit aus der Prallmahlung entfernt werden. Diese abgezogenen Anteile des Mahlgutes werden einer Korngrößen-Trennung unterzogen, um den Fertiggutanteil von dem Übergutanteil zu trennen. Der Übergutanteil wird zusammen mit frischem Rohgut der Prallmahlung erneut zugeführt, während der bei der Korngrößen-Trennung getrennte Fertiggutanteil zusammen mit dem durch den Siebmantel hindurchgetretenen Fertiggut abgeführt wird.

Durch das Entfernen des am Ende des Mahlweges durch den Siebmantel noch immer nicht hindurchgetretenen Mahlgutanteils aus der Prallmahlung wird ein Weiterschleppen von durch den Siebmantel nicht hindurchgetretenen Fertiggutes in die nächste Prallmahl-Phase verhindert, wodurch die Leistungsaufnahme bei dem erfindungsgemäßen Verfahren erheblich verringert und damit der Wirkungsgrad des Mahlvorganges erheblich verbessert wird, da auch eine Prallmahl-Anlage zur Durchführung des erfindungsgemäßen Verfahrens entsprechend kleiner ausgelegt werden kann.

Gemäß einer bevorzugten Ausgestaltung der Erfindung erfolgt die Korngrößen-Trennung des aus der Prallmahlung entfernten Mahlgutanteils durch Siebung, die eine einfache und zuverlässige Trennung des Fertiggutanteils von dem Übergutanteil gewährleistet.

Für eine gleichmäßige Speisung von Mahlanlagen hat sich die Verwendung schwingender Förderrinnen wegen der damit möglichen Dosierung des Förderstromes als vorteilhaft erwiesen. Als eine bevorzugte Weiterbildung der Erfindung wird ein gemeinsamer Schwingantrieb für die für die Siebung vorgesehene Anordnung und die für die Speisung vorgesehene schwingende Förderrinne benutzt.

Bei einer in den Ansprüchen 8 bis 11 sowie 22 bis 24 angegebenen Ausgestaltung des erfindungsgemäßen Verfahrens bzw. der Anlage wird auch das durch den Siebmantel hindurchgetretene Mahlgut der Korngrößen-Trennung zugeführt, so daß also auch dieser Mahlgutanteil einer Prüfung auf richtige Korngröße unterworfen wird, um sicherzustellen, daß das von der Korngrößen-Trennung abgegebene Fertiggut tatsächlich in dem vorbestimmten Körnungsband liegt, was insbesondere bei einem vollautomatischen Betrieb einer solchen Anlage erforderlich ist. Ist dagegen auch in dem durch den Siebmantel hindurchgetretenen Mahlgutanteil noch Übergut enthalten, so wird auch dieses Übergut über den ersten Auslaß der Korngrößen-Trennvorrichtung der Speisevorrichtung wieder zugeführt.

Mit Hilfe des in dem Siebmantel vorgesehenen Schiebers kann zusätzlich zu der mit der Abführleitung verbundenen Abzugsvorrichtung oder aber bei mit Hilfe der Klappe verschlossener Abzugsvorrichtung allein Mahlgut dem Mahlraum entnommen werden, ohne daß dieses durch den Siebmantel hindurchtreten muß. Je nach Größe des mit Hilfe des Schiebers und/oder der Klappe stufenlos einstellbaren Öffnungsquerschnittes in dem Siebmantel kann dadurch die Korngröße gesteuert werden. Je größer der vom Schieber und/oder der Klappe freigegebene Öffnungsquerschnitt des Siebmantels ist, um so größer ist auch die Körnung des der Korngrößen-Trennvorrichtung zugeführten Mahlgutes. Sind dagegen sowohl der Schieber als auch die Klappe geschlossen, wird das herkömmliche Mahlverfahren ausgeführt, bei dem allein das durch den Siebmantel hindurchgetretene Mahlgut der Korngrößen-Trennvorrichtung zugeführt wird. Bei diesem herkömmlichen Mahlverfahren ist dann aber mehr Antriebsenergie aufzubringen als bei dem mit der Erfindung angegebenen Mahlverfahren.

Ausführungsbeispiele der Erfindung werden anhand der Zeichnung erläutert. Im einzelnen zeigt :
Figur 1 schematisch einen Vertikalschnitt eines ersten Ausführungsbeispiels einer Prallmahl-Anlage zur Durchführung des erfindungsgemäßen Verfahrens,
Figur 2 schematisch einen Vertikalschnitt eines zweiten Ausführungsbeispiels der Prallmahl-Anlage,
Figuren 3 und 4 schematisch einen Vertikalschnitt ähnlich der Fig. 1 und 2 eines weiteren Ausführungsbeispiels der Prallmahl-Anlage sowie einen weiteren Vertikalschnitt längs der Linie IV-IV in Fig. 3, und
Figur 5 schematisch einen Vertikalschnitt eines anderen Ausführungsbeispiels der Prallmahl-Anlage zur Erläuterung eines modifizierten Prallmahl-Verfahrens.

Die Prall-, Schleuder- oder Hammermühle 1 mit dem Fertiggut-Sammelraum 11 innerhalb eines Gehäuses 12 besitzt einen Mühlen-Auslauf 13. der in eine pneumatische Förderstrecke 14 mündet, als Austragvorrichtung.

An einen Rohgut-Aufschüttrichter oder Speisebehälter 21 schließt die Speisevorrichtung 2 an. Diese umfaßt eine schwingende Förderrinne 22 und einen daran anschließenden Speise-Schacht 23.

Der Speise-Schacht 23 ist mit der eigentlichen Mahleinheit 3 der Prallmühle 1 verbunden. Ein Mahlrotor 31 mit Prallwerkzeugen oder Mahlhämmern 32 ist radial von einem Siebmantel 33 umgeben und innerhalb des Fertiggut-Sammelraumes 11 drehbar angeordnet und von einem hier nicht gezeigten Antriebsmotor in bekannter Weise angetrieben. Innerhalb des Siebmantels 33 ist im Bereich der Prallwerkzeuge 32 ein Mahlraum 34 gebildet, in den hinein der Speise-Schacht 23 mündet.

Eine Korngrößen-Trennvorrichtung 4 besteht aus einem Siebgehäuse 41 mit einem Schwingantrieb 42 und einer schwingfähigen Lagerung 43. Im Siebgehäuse 41 ist ein der gewünschten Korngrößentrennung angepaßtes Siebgitter oder -gewebe 44 vorgesehen. Am Ende des Siebgitters ist ein Abstoß-Uberlauf als ein erster Auslaß 45 in den Speise-Schacht 23 der Speise-Vorrichtung 2 und ein Fertiggut-Auslauf als ein zweiter Auslaß 46 mit anschließendem Leitblech 47 aus dem Siebgehäuse 41 in den Sammelraum 11 vorgesehen.

Die schwingende Förderrinne 22 ist mit dem Siebgehäuse 41 und damit dem gemeinsamen Schwingantrieb 42 verbunden. In Umlaufrichtung der Prallwerkzeuge vor der Mündung des SpeiseSchachtes 23 in den Mahlraum 34 ist eine Abzugsvorrichtung 51 aus dem Mahlraum 34 in eine anschließende Ab- oder Rückführleitung 52 im Siebmantel 33 angeordnet. Die Rückführleitung mündet in einen Zyklonabscheider 53, der durch eine Luftschleuse, insbesondere eine Zellenradschleuse 55 mit der Korngrößen-Trennvorrichtung 4 verbunden ist. Ein Luftauslaß 54 des Zyklonabscheiders 53 und die Förderstrecke 14 können in bekannter Weise als pneumatische Förder- und Aspirations-Systeme mit Gebläsen und Abscheidern ausgebildet sein. Andererseits kann der zur pneumatischen Rückführung über die Rückführleitung 52 erforderliche Luftdruck auch durch den Mahlrotor 31 bzw. ein mit ihm verbundenes oder an ihm ausgebildetes Gebläserad erzeugt werden.

Das Rohgut gelangt aus dem Speisebehälter 21 über die schwingende Förderrinne 22 dosiert in den Mahlräum 34, wo es von den umlaufenden Prallwerkzeugen 32 erfaßt und längs des Siebmantels 33 bis zur Abzugsvorrichtung 51 einer ersten Mahlphase unterworfen wird. Dabei tritt Fertiggut durch den entsprechend strukturierten Siebmantel 33 in den diesen umgebenden Sammelraum 11, von wo es in die Austragvorrichtung 13, 14 gelangt.

Das bis zur Abzugsvorrichtung 51 im Mahlraum 34 verbleibende Mahlgut gelangt als Rückführgut aus der Prallmahlung in die Rückführleitung 52 und in dieser durch pneumatische Förderung in den Zyklonabscheider 53 und aus diesem durch die Luftschleuse 55 in die Korngrößen-Trennvorrichtung 4. Auf dem Siebgewebe, das dem vorbestimmten Körnungsband für das Fertiggut angepaßt ist, wird das Rückführgut in hindurchfallendes Fertiggut und einen Übergutanteil als Abstoß getrennt. Während das hindurchgefallene Fertiggut durch den Fertiggut-Auslauf 46 zu dem Fertiggut aus der Prallmahl-Phase im Sammelraum 11 gelangt, fließt das Übergut vom Abstoß-Überlauf 45 in die Speisevorrichtung 2 und aus dieser zusammen mit frischem Rohgut in den Mahlraum 34 für eine durch die Mündung des Speise-Schachts 23 und die Abzugsvorrichtung 51 längs des Siebmantels 33 begrenzte Prallmahl- Phase. Somit erfolgt jede Nachspeisung für jede PraIIrnahl-Phase durch ein Gemisch von Rohgut aus dem Speisebehälter 21 und von Übergut aus der Korngrößen-Trennvorrichtung 4.

Durch dieses Prallmahl-Verfahren in einer solchen Prallmahl-Anlage wird erreicht, daß während der Prallmahl-Phase erzeugtes Fertiggut zu einem guten Teil durch den Siebmantel ausgetragen wird, daß der restliche, durch Rückführ: gut im Mahlraum verschleppte Fertiggut-Anteil einer Korngrößen-Trennung unterworfen und damit von ungenügen zerkleinertem Übergut getrennt wird, so daß nur noch eine geringe Menge an Übergut einer weiteren Prallmahl-Phase zugeführt wird. Dadurch wird der Wirkungsgrad dank wesentlicher Entlastung von Fertiggut in den Prallmahl-Phasen verbessert und der Leistungsbedarf verringert, sowie auch der Siebflächenbedarf bzw. die Größe der Korngrößen-Trennvorrichtung vermindert.

Das in Fig. 2 der Zeichnung gezeigte Ausführungsbeispiel der Prallmahl-Anlage arbeitet in ähnlicher Weise wie das in Fig. 1 gezeigte Ausführungsbeispiel, wobei ein weiterer Zyklonabscheider 58 dargestellt ist, der mit der Förderstrecke 14 verbunden ist, um das durch diese ausgetragene Fertiggut von der es fördernden Luft zu trennen, wobei der Zyklonabscheider 58 in bekannter Weise mit einem Sauggebläse 59 verbunden ist, das von einem Motor 60 angetrieben ist. Unterhalb des Zyklonabscheiders 58 ist eine Zellenradschleuse 61 vorgesehen, die als Luftschleuse dient, um die Wirkung des Sauggebläses 59 auf die Förderstrecke 14 bzw. den Sammelraum 11 zu verbessern.

Wie gestrichelt angedeutet ist, kann der Luftauslaß 54 des Zyklonabscheiders 53 ebenfalls mit dem Sauggebläse 59 verbunden sein, um die Förderung des Rückführgutes in der Rückführleitung 52 zu unterstützen.

Bei dem in Fig. 2 gezeigten Ausführungsbeispiel der Prallmahl-Anlage ist der Abstoß-Überlauf 45 der Korngrößen-Trennvorrichtung 4 mit dem Mahlraum 34 getrennt von dem Speise- schacht 23 verbunden. In dieser getrennten Verbindung ist zwischen dem Abstoß-Überlauf 45 und dem Mahlraum 34 eine vorzugsweise ebenfalls als Zellenradschleuse ausgebildete Luftschleuse 56 angeordnet, die den oberhalb des Siebgitters 44 ausgebildeten Raum der Korngrößen-Trennvorrichtung 4 pneumatisch gegenüber dem Mahlraum 34 entkoppelt.

Eine weitere, vorzugsweise ebenfalls als Zellenradschleuse ausgebildete Luftschleuse 57 ist auch zwischen dem Fertiggut-Auslauf 46 der Korngrößen-Trennvorrichtung 4 und dem Sammelraum 11 vorgesehen, um diesen gegenüber dem unterhalb des Siebgitters 44 ausgebildeten Raum der Korngrößen-Trennvorrichtung 4 pneumatisch zu entkoppeln.

Der in-dem Sammelraum 11 mit Hilfe des Sauggebläses 59 erzeugte Unterdruck, der zu einem Ansaugen von Luft durch den Siebmantel 33 und den Speise-Schacht 23 hindurchführt, kann sich daher nicht in den Raum unterhalb des Siebgitters 44 fortsetzen. Ein solcher Unterdruck im unterhalb des Siebgitters 44 gebildeten Raum der Korngrößen-Trennvorrichtung könnte nämlich die Korngrößen-Trennung nachteilig beeinträchtigen, wenn eine Luftströmung von dem oberhalb des Siebgitters 44 gebildeten Raum zu dem unterhalb des Siebgitters gebildeten Raum bewirkt würde, die zu einem Verstopfen der Öffnungen des Siebgitters durch das Übergut führen würde. Um dieses sicher zu verhindern, wird die Korngrößen-Trennvorrichtung 4 sowohl gegenüber dem Mahlraum 34 als auch gegenüber dem Sammelraum 11 pneumatisch entkoppelt bzw. abgetrennt.

Vom Mahlraum 34 zum Sammelraum 11 findet dagegen eine Luftströmung durch den Siebmantel 33 hindurch statt, die das Hindurchtreten des Fertiggutes durch den Siebmantel infolge eines Verstopfens der Öffnungen des Siebmantels nicht beeinträchtigen kann, da durch die umlaufenden Prallwerkzeuge 32 das Mahlgut an der Innenmantelfläche des Siebmantels 33 immer in Bewegung gehalten wird.

Bei dem in den Fig. 3 und 4 gezeigten weiteren Ausführungsbeispiel der Prallmahl-Anlage ist der Mahlrotor 31 als Gebläserad ausgebildet bzw. mit einem Gebläserad vereinigt, das bei dem gezeigten Ausführungsbeispiel durch Gebläseradflügel 61 angedeutet ist. Auch bei diesem Ausführungsbeispiel sind der Abstoß-Überlauf 45 und der Fertiggut-Auslauf 46 gegenüber dem Mahlraum 34 und dem Sammelraum 11 mit Hilfe von Luftschleusen 56 und 57 jeweils pneumatisch entkoppelt.

Bei diesem Ausführungsbeispiel findet die Einspeisung des Rohgutes und auch des von dem Abstoß-Uberlauf 45 abgegebenen Übergutes zentrisch von der Stirnseite des Siebmantels her statt, wie dieses insbesondere aus Fig. 4 deutlich zu erkennen ist. Bei dieser Ausführungsform kann die wirksame Länge des Siebmantels 33 vergrößert werden, da er lediglich durch die Abzugsvorrichtung 51 unterbrochen wird.

Die Arbeitsweise dieses Ausführungsbeispiels unterscheidet sich von der des in Fig. 2 gezeigten Ausführungsbeispiels lediglich dadurch, daß ein gesondertes Sauggebläse 59 nicht erforderlich ist, da der für die Rückführung des von der Abzugsvorrichtung 51 aus dem Mahlvorgang entfernten Mahlgutes und auch der zum Austragen des in dem Sammelraum 11 gesammelten Fertiggutes erforderliche Luftdruck bzw. eine erforderliche Luftströmung durch den als Gebläserad ausgebildeten Mahlrotor 31 selbst erzeugt wird.

Die übrige Arbeitsweise entspricht der der in den Fig. 1 und 2 gezeigten Ausführungsbeispiele.

Ein anderes Ausführungsbeispiel der Erfindung wird anhand der Fig. 5 erläutert, in der gleiche bzw. mit einem Strich versehene Bezugszeichen gleiche oder entsprechende Bauteile wie bei den bisherigen Ausführungsbeispielen bezeichnen. Aus einem Speisebehälter 21 wird das zu mahlende Korn über einen Speiseschacht 23 einer Dosierschnecke 22' zugeführt, dann an eine Speisevorrichtung 2 gegeben, die das Korn in einen innerhalb eines Siebmantels 33 ausgebildeten Mahlraum 34 einspeist. Innerhalb des Siebmantels 33 laufen Prallwerkzeuge 32 um, wobei deren Drehrichtung wahlweise im oder gegen den Uhrzeigersinn gewählt werden kann. Beiderseits der Einspeiseöffnung in den Siebmantel 33 sind Abzugsvorrichtungen 51' und 51" vorgesehen, die durch Klappen 68 und 68' wahlweise zu verschließen sind, so daß jeweils höchstens eine der Abzugsvorrichtungen geöffnet und damit wirksam ist, um Mahlgut aus dem Mahlraum 34_{'}abziehen zu können. Am unteren Teil des Siebmantels 33 ist eine von einem Schieber 67 verschließbare Öffnung vorgestehen, über .die ebenfalls Mahlgut aus dem Mahlraum 34 ''-entnommen werden kann. Sowohl die Abzugsvorrichtungen 51' und 51" als auch die mit dem Schieber 67 verschließbare Öffnung münden in einen den Siebmantel 33 umgebenden Raum 11, in den auch das durch den Siebmantel hindurchtretende Mahlgut gelangt. Der Raum 11 ist mit einer Austragsschnecke 62 verbunden, die das in den Raum 11 gelangende Mahlgut an einen dritten Auslaß 63 fördert von dem das Mahlgut über eine Luftschleuse 55' an einen Becher-Elevator 52' gegeben wird, der die Rückführleitung für das Mahlgut bildet.

Der Becher-Elevator 52' fördert das Mahlgut an eine Korngrößen-Trennvorrichtung 4, die im wesentlichen aus einem Siebgitter 44 besteht, wobei diese Korngrößen-Trennvorrichtung 4 in der gleichen Weise ausgebildet sein kann, wie dieses im Hauptpatent näher erläutert ist. Die Korngrößen-Trennvorrichtung hat einen ersten Auslaß 45 für das durch das Siebgitter44 nicht hindurchtretende Übergut und einen zweiten Auslaß 46 für das durch das Siebgitter hindurchgetretene Fertiggut, dessen Korngröße damit in dem vorbestimmten Körnungsband liegt. Der erste Auslaß 45 ist mit der Dosierschnecke 22' verbunden. damit das Übergut von der Dosierschnecke an die Speisevorrichtung 2 gegeben wird. Der zweite Auslaß 46 ist dagegen mit einer hier nur schematisch dargestellten Austragvorrichtung 14' verbunden, die das Fertiggut abfördert.

Der Raum 11 und das die Austragschnecke 62 aufweisende Gehäuse sind über ein Filter 64 mit einem Ventilator 65 verbunden, der von einem Motor 66 angetrieben wird. Der Ventilator 65 entzieht dem Raum 11 bzw. der gesamten Mahlanordnung Luft, die über einen an der Speise- vorrichtung 2 vorgesehenen seitlichen Lufteinlaß der Mahlanordnung zugeleitet wird.

Obwohl dieses hier nicht dargestellt ist, kann die Speisevorrichtung 2 anstelle einer peripheren Einspeisung des Mahlgutes in den Mahlraum auch eine zentrale Einspeisung in Richtung der Drehachse des die Prallwerkzeuge 32 tragenden Rotors ausführen, wie dieses in Fig. 3 des Hauptpatentes im einzelnen gezeigt ist.

Wenn das energiesparende Mahlverfahren ausgeführt werden soll, ist je nach Drehrichtung des die Prallwerkzeuge 32 tragenden Rotors eine der Klappen 68 und 68' geöffnet, während die jeweils andere geschlossen ist, so daß über eine der Abzugsvorrichtungen 51' oder 51" Mahlgut, das nicht durch den Siebmantel 33 hindurchgetreten ist, dem Mahlraum 34 entzogen wird, um in den Raum 11 geleitet zu werden. Dieses aus dem Mahlraum abgezogene Mahlgut gelangt zusammen mit dem durch den Siebmantel 33 hindurchgetretenen Mahlgut über den Raum 11 an die Austragschnecke 62 und über den dritten Auslaß 63 sowie die Luftschleuse 55' an den Becher-Elevator 52', der dieses Mahlgut an die Korngrößen-Trennvorrichtung 4 gibt. In der Korngrößen-Trennvorrichtung 4 findet mit Hilfe des Siebgitters 44 die Korngrößen-Trennung in Fertiggut und Übergut statt, wobei das Fertiggut eine in dem bestimmten Körnungsband liegende Korngröße hat. Das Fertiggut wird über den zweiten Auslaß 46 an die Austragvorrichtung 14' gegeben. Das nicht durch das Siebgitter 44 hindurchtretende Übergut gelangt dagegen über den ersten Auslaß 45 an die Dosierschnecke 22', die lastabhängig regelbar ist. Dieses Übergut wird zusammen mit vom Speisebehälter 21 über den Speiseschacht 23 abgegebenem frischen Korn an die Speisevorrichtung 2 gegeben, über die das Übergut erneut in den Mahlraum 34 gegeben wird.

Wird bei diesem Verfahren der Schieber 67 teilweise oder ganz geöffnet, so wird zusätzlich zu dem aus dem Mahlraum 34 über die Abzugsvorrichtung 51' bzw. 51" abgezogenen Mahlgut dem Mahlraum 34 Mahlgut entnommen, wodurch die Korngröße des der Korngrößen-Trennvorrichtung 4 zugeführten Mahlgutes bestimmt werden kann. Je größer die von dem Schieber 67 freigegebene Öffnung in dem Siebmantel 33 ist, um so größer ist auch die Korngröße des an die Korngrößen-Trennvorrichtung 4 zurückgegebenen Mahlgutes. Wenn eine relativ große Korngröße erwünscht ist, kann der Schieber 67 auch vollständig geöffnet werden. In diesem Falle können dann auch beide Klappen 68 und 68' geschlossen werden, da dann das aus dem Mahlraum abzuziehende Mahlgut, das nicht durch den Siebmantel 33 hindurchgetreten ist, allein durch die vom Schieber 67 freigegebene Öffnung entnommen werden kann.

An dieser Stelle ist darauf hinzuweisen, daß die örtlichen Anordnungen der Abzugsvorrichtungen 51' und 51" und auch die der vom Schieber 67 verschließbaren Öffnung in bezug auf den Siebmantel 33 nicht auf die in der Zeichnung gezeigten Orte beschränkt sind, sondern längs des Mahlweges auch an anderen Orten vorgesehen sein können.

Sind beide Klappen 68 und 68' und auch der Schieber 67 geschlossen, so wird der Mahlphase nur das Mahlgut entzogen, das durch den Siebmantel 33 hindurchtritt, so daß dann das herkömmliche Mahlverfahren ausgeführt wird, das jedoch sehr viel mehr Antriebsenergie erfordert, als das erfindungsgemäße Verfahren und durch die Möglichkeit eines mehrmaligen Umlaufens des. Mahlgutes in dem Mahlraum einen relativ großen Anteil an sehr feinem Fertiggut erzeugt, dessen Körnungsgröße unterhalb des bestimmten Körnungsbandes liegt.

Das erfindungsgemäße Verfahren bzw. die erfindungsgemäße Anlage stellen durch das Zuführen des gesamten der Mahlphase entnommenen Mahlgutes zu der Korngrößen-Trennvorrichtung sicher, daß auch das durch den Siebmantel 33 hindurchgetretene Mahlgut nochmals einer Prüfung auf richtige Korngröße unterzogen wird. Damit ist auch bei einem vollautomatischen Betrieb einer solchen Prallmahl-Anlage, bei dem also kein Bedienungspersonal das Prallmahl-Anlage, bei dem also kein Bedienungspersonal daß das Fertiggut eine in dem jeweils bestimmten Körnungsband liegende Korngröße exakt einhält.

Obwohl hier als Fördervorrichtungen eine Dosierschnecke 22', eine Austragsschnecke 62 und ein Becher-Elevator 52' angegeben und in der Zeichnung schematisch dargestellt wurden, sind selbstverständlich auch andere Fördervorrichtungen, wie Transportbänder oder dgl. anwendbar, was sich im einzelnen jeweils nach der Länge der zu überbrückenden Förderstrecke richten wird.

Die in Verbindung mit dem Schieber 67 erläuterte Steuerung der Korngröße ist selbstverständlich auch durch stufenlose Einstellung des Öffnungsquerschnittes der von den Klappen 68 bzw. 68' zu verschließenden Öffnungen zusätzlich oder ersatzweise vorzunehmen.

## Patentansprüche

1. Prallmahl-Verfahren von körnigem Rohgut in ein Fertiggut von engem vorbestimmten Körnungsband, bei dem vor Beendigung einer Prallmahlphase entlang eines sich im wesentlichen über den gesamten Mahlweg von der Einspeisung bis zu dieser hin erstreckenden Siebmantels (33) mindestens ein Teil von nicht durch den Siebmantel (33) hindurchgetretenen Mahlgutanteilen aus der Prallmahlung entfernt wird, dadurch gekennzeichnet, daß diese aus Übergut und Feingut bestehenden rückgeführten Mahlgutanteile einer Korngrößen-Trennung (4) . im Bereich des vorbestimmten Körnungsbandes zugeführt und der dabei anfallende Übergutanteil von gröberer Korngröße als Abstoß in die Prallmahlung zurückgeführt wird, während das durch den Siebmantel (33) hindurchtretende und das bei der Korngrößen-Trennung (4) getrennte Mahlgut geringer Korngröße als Fertiggut weiterbefördert wird.

2. Prallmahl-Verfahren nach Anspruch 1, dadurch gekennzeichnet, daß der nicht durch den Siebmantel (33) hindurchgetretene Mahlgutanteil als Rückführgut pneumatisch gefördert der Korngrößen-Trennung (4) zugeführt wird.

3. Prallmahl-Verfahren nach Anspruch 1 oder 2, dadurch gekennzeichnet, daß die Korngrößen-Trennung (4) durch Siebung erfolgt.

4. Prallmahl-Verfahren nach Anspruch 2 oder 3, dadurch gekennzeichnet, daß der zur pneumatischen Förderung erforderliche Luftdruck innerhalb des Siebmantels (33) erzeugt wird.

5. Prallmahl-Verfahren nach Anspruch 3 und 4, dadurch gekennzeichnet, daß der den Übergutanteil abgebende Raum der Korngrößen-Trennung (4) vom Innenraum des Siebmantels (33) und/oder der das Fertiggut abgebende Raum der Korngrößen-Trennung (4) von der Umgebung des Siebmantels (33) pneumatisch entkoppelt werden.

6. Prallmahl-Verfahren nach Anspruch 1 bis 5, dadurch gekennzeichnet, daß das Rohgut und der Übergutanteil an der Mantelfläche des Siebmantels (33) in dessen im wesentlichen radialer Richtung eingespeist werden.

7. Prallmahl-Verfahren nach Anspruch 1 bis 6, dadurch gekennzeichnet, daß das Rohgut und der Übergutanteil an einer Stirnfläche des Siebmantels (33) in dessen im wesentlichen axialer Richtung eingespeist werden.

8. Prallmahl-Verfahren nach einem der Ansprüche 1 bis 7, dadurch gekennzeichnet, daß auch der durch den Siebmantel (33) hindurchgetretene Mahlgutanteil der Korngrößen-Trennung zugeführt wird.

9. Prallmahl-Verfahren nach Anspruch 8, dadurch gekennzeichnet, daß auch der durch den Siebmantel (33) hindurchgetretene Mahlgutanteil zusammen mit dem aus der Prallmahlung entfernten Mahlgutanteil über eine Fördervorrichtung (52'), insbesondere einen Becher-Elevator, der Korngrößen-Trennung (4) zugeführt wird.

10. Prallmahl-Verfahren nach Anspruch 8 oder 9, dadurch gekennzeichnet, daß der aus der Prallmahlung entfernte Mahlgutanteil an unterschiedlichen Stellen (68, 68') des sich über eine Prallmahlphase erstreckenden Mahlweges entnommen wird.

11. Prallmahl-Verfahren nach einem der Ansprüche 8 bis 10, dadurch gekennzeichnet, daß der aus der Prallmahlung entfernte Mahlgutanteil mengenmäßig dosiert wird.

12. Prallmahl-Anlage zur Durchführung des Prallmahl-Verfahrens nach einem der Ansprüche 1 bis 11, mit im Mahlraum (34) innerhalb des Siebmantels (33) umlaufenden Prallwerkzeugen (32), einer das Rohgut in den Mahlraum (34) führenden Speisevorrichtung (2), einer außerhalb des Siebmantels (33) das Fertiggut abführenden Austragvorrichtung (13, 14) und einer in Umlaufrichtung der Prallwerkzeuge (32) vor der Speisevorrichtung (2) angeordneten, mit einer Abführleitung (52) verbundenen Abzugsvorrichtung (51) für nicht durch den Siebmantel (33) hindurchgetretene Mahlgutanteile, dadurch gekennzeichnet, daß die Übergut und Feingut führende Abführleitung (52) zu einer Korngrößen-Trennvorrichtung (4) führt, die einen mit der Speise- vorrichtung (2) verbundenen ersten Auslaß (45) für den Übergutanteil und einen mit der Austragvorrichtung (13, 14) verbundenen zweiten Auslaß (46) hat.

13. Prallmahl-Anlage nach Anspruch 12, dadurch gekennzeichnet, daß die Korngrößen-Trennvorrichtung (4) als schwingende Siebvorrichtung (43, 44) ausgebildet ist, die Speisevorrichtung (2) eine schwingende Förderrinne (22) umfaßt, die Siebvorrichtung und die Förderrinne mit gemeinsamem Schwingantrieb (42) versehen sind und der erste Auslaß (45) der Siebvorrichtung und ein dritter Auslaß der Förderrinne zusammengeführt sind.

14. Prallmahl-Anlage nach Anspruch 12 oder 13, dadurch gekennzeichnet, daß die Speise- vorrichtung (2) zentral in den Mahlraum (34) mit den darin umlaufenden Prallwerkzeugen (32) mündet.

15. Prallmahl-Anlage nach Anspruch 12 oder 13, dadurch gekennzeichnet, daß die Speise- vorrichtung (2) radial durch den Siebmantel (33) hindurch in den Mahlraum (34) mündet.

16. Prallmahl-Anlage nach einem der Ansprüche 12 bis 15, dadurch gekennzeichnet, daß die Rückführleitung (52) als eine aus dem Mahlraum (34) zur Korngrößen-Trennvorrichtung (4) führende pneumatische Förderstrecke ausgebildet ist.

17. Prallmahl-Anlage nach einem der Ansprüche 12 bis 16, dadurch gekennzeichnet, daß die Austragvorrichtung für das durch den Siebmantel (33) hindurchgetretene und/oder das in der Korngrößen-Trennvorrichtung (4) getrennte Fertiggut pneumatisch arbeitet.

18. Prallmahl-Anlage nach Anspruch 16 oder 17, dadurch gekennzeichnet, daß der die Prallwerkzeuge (32) tragende Mahlrotor (31) als Gebläserotor zum Erzeugen des für die pneumatische Förderung erforderlichen Luftdrucks ausgebildet bzw. mit einem solchen versehen ist.

19. Prallmahl-Anlage nach einem der Ansprüche 16 bis 18, dadurch gekennzeichnet, daß zwischen dem ersten Auslaß (45) und dem Mahlraum (34) eine eine pneumatische Entkopplung bewirkende Luftschleuse (56) vorgesehen ist.

20. Prallmahl-Anlage nach einem der Ansprüche 16 bis 19, dadurch gekennzeichnet, daß zwischen dem zweiten Auslaß (46) und der Austragvorrichtung (13, 14) eine eine pneumatische Entkopplung bewirkende Luftschleuse (57) vorgesehen ist.

21. Prallmahl-Anlage nach einem der Ansprüche.16 bis 20, dadurch gekennzeichnet, daß die Abführleitung (52) in einen Zyklonabscheider (53) mündet.

22. Prallmahl-Anlage nach einem der Ansprüche 12 bis 15, dadurch gekennzeichnet, daß mit der Abführleitung (52') auch der durch den Siebmantel (33) hindurchgetretenes Fertiggut aufnehmende Raum (11) verbunden ist und daß die Austragsvorrichtung (14') ausschließlich mit dem zweiten Auslaß (46) verbunden ist.

23. Prallmahl-Anlage nach Anspruch 22, dadurch- gekennzeichnet, daß die Abführleitung (52') eine Fördervorrichtung, insbesondere einen Becher-Elevator, umfaßt, der zwischen einem dritten Auslaß (63) und der Korngrößen-Trennvorrichtung (4) angeordnet ist, wobei an den dritten Auslaß sowohl der durch den Siebmantel (33) hindurchgetretene Mahlgutanteil als auch der aus der Prallmahlung entfernte Mahlgutanteil gebbar ist.

24. Prallmahl-Anlage nach Anspruch 22 oder 23, dadurch gekennzeichnet, daß die Abzugsvorrichtung (51', 51") mit einer Klappe (68, 68') verschließbar ist und daß am Siebmantel (33) ein Schieber (67) vorgesehen ist, der eine Öffnung des Siebmantels mit änderbarem Öffnungsquerschnitt öffnet bzw. verschließt.

## Claims

1. Method for impact crushing granular raw materials to a finished material within a narrow predetermined band of granulation, wherein prior to completion of one impact crushing phase along a screening jacket (33) which extends substantially over the entire crushing path from the infeed to the screening jacket (33), at least a part of the portion of the material to be crushed which has not passed through the screening jacket (33) is removed from the impact crushing characterised in that the returned portion of the material to be crushed which consists of over- sized material and fine material, is fed to granulation size separation (4) within the range of the predetermined granulation band, and the portion of oversized material of coarser granulation size arising therefrom is returned to the impact crushing as reject material, while the material to be crushed of lesser granulation size which has passed through the screening jacket (33) and that which was separated by the granulation size separation (4) is conveyed onwards as finished material.

2. Impact crushing method according to claim 1, characterised in that the portion of the material to be crushed which does not pass through the screening jacket (33) is fed as pneumatically conveyed returned material to the granulation size separation (4).

3. Impact crushing method according to claim 1 or 2. characterised in that the granulation size separation (4) is carried out by screening.

4. Impact crushing method according to claim 2 or 3, characterised in that the air pressure required for the pneumatic conveyance is generated within the screening jacket (33).

5. Impact crushing method according to claims 3 and 4, characterised in that the space within the granulation size separation (4) which yields the portion of over-sized material is pneumatically isolated from the interior of the screening jacket (33) and/or the space within the granulation size separation (4) which yields the finished material is pneumatically isolated from the surroundings of the screening jacket (33).

6. Impact crushing method according to claim 1 to 5, characterised in that the raw material and the portion of over-sized material are fed at the jacket surface of the screening jacket (33) into the latter in a substantially radial direction.

7. Impact crushing method according to claim 1 to 6, characterised in that the raw material and the portion of over-sized material are fed at one end face of the screening jacket (33) into the latter in a substantially axial direction.

8. Impact crushing method according to one of claims 1 to 7, characterised in that the portion of material to be crushed which has passed through the screening jacket (33) is also fed to the granulation size separation.

9. Impact crushing method according to claim 8, characterised in that the portion of material to be crushed which has passed through the screening jacket (33) together with the portion of material to be crushed which has been removed from the impact crushing, is also fed via a conveying device (52'), in particular a bucket elevator, to the granulation size separation (4).

10. Impact crushing method according to claim 8 or 9, characterised in that the portion of material to be crushed which has been removed from the impact crushing is withdrawn at different locations (68, 68') along the crushing path extending over an impact crushing phase.

11. Impact crushing method according to one of claims 8 to 10, characterised in that the portion of material to be crushed which is removed from the impact crushing is quantitatively measured.

12. Impact crushing apparatus for carrying out the impact crushing method according to one of claims 1 to 11 with, in the crushing space (34) within the screening jacket (33), revolving impact tools (32), a feed device (2) conveying the raw material into the crushing space (34), a delivery device (13, 14) outside the screening jacket (33) conveying away the finished material and an extractor device (51) for material to be crushed which has not passed through the screening jacket (33), which is located in the direction of rotation of the impact tools (32) and before the feed device (2) and is connected to a discharge line (52), characterised in that the discharge line (52) conveying over-sized material and fine material leads to a granulation size separation device (4), which has a first outlet (45) connected to the feed device (2) for the over-sized material portion. and a second outlet (46) connected to the delivery device (13, 14).

13. Impact crushing apparatus according to claim 12, characterised in that the granular size separation device (4) is constructed as an oscillating screening device (43. 44), the feed device (2) comprises an oscillating conveyor channel (22), the screening device and the conveyor channel are provided with common oscillating drive (42) and the first outlet (45) of the screening device and a third outlet of the conveyor channel are fed together.

14. Impact crushing apparatus according to claim 12 or 13, characterised in that the feed device (2) discharges centrally into the crushing space (34) with the impact tools (32) revolving therein.

15. Impact crushing apparatus according to claim 12 or 13, characterised in that the feed device (2) discharges radially through the screening jacket (33) into the crushing space (34).

16. Impact crushing apparatus according to one of claims 12 to 15, characterised in that the return line (52) is constructed as a pneumatic conveyor path leading from the crushing space (34) to the granular size separation device (4).

17. Impact crushing apparatus according to one of claims 12 to 16, characterised in that the delivery device for the finished material which has passed through the screening jacket (33) and/or which is separated in the granular size separation device (4) operates pneumatically.

18. Impact crushing apparatus according to claim 16 or 17, characterised in that the crushing rotor (31) carrying the impact tools (32) is constructed as or is provided with a blower rotor for generating the air pressure necessary for the pneumatic conveyance.

19. Impact crushing apparatus according to one of claims 16 to 18, characterised in that an air lock (56) providing pneumatic isolation is provided between the first outlet (45) and the crushing space (34).

20. Impact crushing apparatus according to one of claims 16 to 19, characterised in that an air lock (57) providing pneumatic isolation is provided between the second outlet (46) and the delivery device (13, 14).

21. Impact crushing apparatus according to one of claims 16 to 20, characterised in that the discharge line (52) discharges into a cyclone separator (53).

22. Impact crushing apparatus according to one of claims 12 to 15, characterised in that the space (11) accommodating the finished material which has passed through the screening jacket (33) is also connected to the discharge line (52') and in that the delivery device (14') is only connected to the second outlet (46).

23. Impact crushing apparatus according to claim 22, characterised in that the discharge line (52') comprises a conveyor device, in particular a bucket elevator, which is located between a third outlet (63) and the granulation size separation device (4), wherein it is possible to deliver to the third outlet the portion of material to be crushed which has passed through the screening jacket (33) as well as the portion of material to be crushed removed from the impact crushing.

24. Impact crushing apparatus according to claim 22 or 23, characterised in that the extractor device (51', 51") can be closed by a flap (68, 68') and in that a slider (67) is provided on the screening jacket (33), which slider opens or closes an aperture in the screening jacket which has a variable open cross-section.

## Revendications

1. Procédé de broyage à impact destiné à transformer une matière brute granuleuse en une matière finie d'une granulométrie préalablement déterminée, ce procédé consistant à extraire du processus de broyage, avant même l'achèvement d'une phase de broyage à impact le long d!une enveloppe de tamisage (33) se prolongeant pour l'essentiel sur tout le parcours de broyage à partir de l'alimentation jusqu'à cette dernière, au moins une partie de la matière à broyer qui n'est pas passée à travers l'enveloppe de tamisage (33), caractérisé en ce que cette partie de la matière à broyer retournée et composée de matière excédentaire et de matière finie passe par un dispositif de triage (4) selon la grosseur de grain, agissant en fonction de la granulométrie préalablement déterminée, et en ce que la matière excédentaire dont les grains sont plus gros est renvoyée dans la chambre de broyage en tant que rebut, tandis que la matière à broyer passée à travers l'enveloppe de tamisage (33) et la matière à broyer séparée par le dispositif de triage (4) et dont la grosseur de grain est plus faible, constituent une matière finie et sont acheminées plus loin.

2. Procédé de broyage à impact selon la revendication 1, caractérisé en ce que la partie de la matière qui n'est pas passée à travers l'enveloppe de tamisage (33) est acheminée pneumatiquement vers le dispositif de triage selon la grosseur de grain (4) en tant que matière de retour.

3. Procédé de broyage à impact selon la revendication 1 ou 2, caractérisé en ce que le triage de la grosseur de grain (4) s'effectue par tamisage.

4. Procédé de broyage à impact selon la revendication 2 ou 3, caractérisé en ce que la pression de l'air nécessaire au transport pneumatique est établie à l'intérieur de l'enveloppe de tamisage (33).

5. Procédé de broyage à impact selon la revendication 3 ou 4, caractérisé en ce que l'espace du dispositif de triage selon la grosseur de grain (4) délivrant la matière excédentaire est découplé pneumatiquement par rapport à l'espace intérieur de l'enveloppe de tamisage (33) et/ou l'espace du dispositif de triage selon la grosseur de grain (4) délivrant la matière finie l'est également par rapport à l'environnement de l'enveloppe de tamisage (33).

6. Procédé de broyage à impact selon les revendications 1 à 5, caractérisé en ce que la matière brute et la partie excédentaire sont introduites à la surface de l'enveloppe de tamisage (33) dans la direction pour l'essentiel radiale de cette dernière.

7. Procédé de broyage à impact selon les revendications 1 à 6, caractérisé en ce que la matière brute et la partie excédentaire sont introduites au niveau d'une surface latérale de l'enveloppe de tamisage (33) dans la direction pour l'essentiel axiale de cette dernière.

8. Procédé de broyage à impact selon l'une des revendications 1 à 7, caractérisé en ce que la partie de matière qui est passée à travers l'enveloppe de tamisage (33) est également acheminée vers le dispositif de triage selon la grosseur de grain.

9. Procédé de broyage à impact selon la revendication 8, caractérisé en ce que la partie de matière qui est passée à travers l'enveloppe de tamisage (33) est également acheminée avec la partie de matière extraite du processus de broyage, vers le dispositif de triage selon la grosseur de grain (4) par un dispositif de transport (52'), en particulier par un élévateur à godets.

10. Procédé de broyage à impact selon la revendication 8 ou 9, caractérisé en ce que la partie de matière extraite du processus de broyage l'est à plusieurs endroits différents (68, 68') du parcours de broyage se prolongeant sur une phase de broyage à impact.

11. Procédé de broyage à impact selon l'une des revendications 8 à 10, caractérisé en ce que la quantité de matière extraite du processus de broyage est dosée.

12. Installation de broyage à impact destinée à réaliser le procédé de broyage à impact selon l'une des revendications 1 à 11, comportant des outils de broyage à impact (32) tournant dans la chambre de broyage (34) à l'intérieur de l'enveloppe de tamisage (33), un dispositif d'alimentation (2) introduisant la matière à broyer dans la chambre de broyage (34), un dispositif de décharge (13, 14) évacuant la matière finie hors de l'enveloppe de tamisage (33) et un dispositif d'extraction (51) disposé dans le sens de rotation des outils de broyage (32) en amont du dispositif d'alimentation (2), relié à une conduite d'évacuation (52) et destiné aux parties de matière qui ne sont pas passées à travers l'enveloppe de tamisage (33), caractérisée en ce que la conduite d'évacuation (52) transportant la matière excédentaire et la matière finement broyée aboutit à un dispositif de triage selon la grosseur de grain (4) qui présente une première ouverture (45) reliée au dispositif d'alimentation (2) et destinée à évacuer la matière excédentaire et une deuxième ouverture (46) reliée avec le dispositif de décharge (13, 14).

13. Installation de broyage à impact selon la revendication 12, caractérisée en ce que le dispositif de triage de la grosseur de grain (4) est réalisé sous la forme d'un dispositif de tamisage vibrant (43, 44), en ce que le dispositif d'alimentation (2) comprend une goulotte vibrante (22), en ce que le dispositif de tamisage et la goulotte vibrante sont équipés du même actionneur vibrant (42) et en ce que la première ouverture (45) du dispositif de tamisage et une troisième ouverture de la goulotte sont guidées ensemble.

14. Installation de broyage à impact selon la revendication 12 ou 13, caractérisé en ce que le dispositif d'alimentation (2) débouche au centre de la chambre de broyage (34) comportant les outils de broyage (32) rotatifs.

15. Installation de broyage à impact selon la revendication 12 ou 13, caractérisé en ce que le dispositif d'alimentation (2) débouche de manière radiale dans la chambre de broyage (34) à travers l'enveloppe de tamisage (33).

16. Installation de broyage à impact selon l'une des revendications 12 à 15, caractérisée en ce que la conduite de retour (52) est réalisée sous la forme d'une voie d'acheminement pneumatique partant de la chambre de broyage (34) et aboutissant dans le dispositif de triage selon la grosseur de grain (4).

17. Installation de broyage à impact selon l'une des revendications 12 à 16, caractérisée en ce que le dispositif de décharge destiné à la matière finie passée à travers l'enveloppe de tamisage (33) et/ou séparée dans le dispositif de triage selon la grosseur de grain (4), fonctionne pneumatiquement.

18. Installation de broyage à impact selon la revendication 16 ou 17, caractérisé en ce que le rotor de broyage (31) portant les outils de broyage à impact (32) est réalisé sous la forme d'un rotor de ventilation ou équipé d'un tel rotor, afin d'établir la pression de l'air nécessaire au transport pneumatique.

19. Installation de broyage à impact selon l'une des revendications 16 à 18, caractérisé en ce qu'un sas à air (56) provoquant un découplage pneumatique est placé entre la première ouverture (45) et la chambre de broyage (34).

20. Installation de broyage à impact selon l'une des revendications 16 à 19, caractérisée en ce qu'un sas à air (57) provoquant un découplage pneumatique est placé entre la deuxième ouverture (46) et le dispositif de décharge (13, 14).

21. Installation de broyage à impact selon l'une des revendications 16 à 20, caractérisée en ce que là conduite d'évacuation (52) débouche dans un séparateur cyclone (53).

22. Installation de broyage à impact selon l'une des revendications 12 à 15, caractérisée en ce que l'espace (11) recueillant la matière finie passée à travers l'enveloppe de tamisage (33) est également relié avec la conduite d'évacuation (52') et en ce que le dispositif de décharge (14') est uniquement relié avec la deuxième ouverture (46).

23. Installation de broyage à impact selon la revendication 22, caractérisée en ce que la conduite d'évacuation (52') comprend un dispositif d'acheminement, en particulier un élévateur à godets qui est disposé entre une troisième ouverture (63) et le dispositif de triage selon la grosseur de grain (4), la troisième ouverture pouvant servir à transmettre aussi bien la partie de matière passée à travers l'enveloppe de tamisage (33) que la matière extraite du processus de broyage.

24. Installation de broyage à impact selon la revendication 22 ou 23, caractérisée en ce que le dispositif d'extraction (51', 51") peut être fermé par un clapet (68, 68') et en ce qu'il est prévu sur l'enveloppe de tamisage (33) un tiroir (67) qui ferme ou ouvre l'ouverture de l'enveloppe de tamisage avec un diamètre modifiable.
